# EUROPÄISCHE PATENTSCHRIFT

(11) **EP 1 795 692 B1**
(45) Veröffentlichungstag und Bekanntmachung des Hinweises auf die Patenterteilung: **11.02.2015**
(21) Anmeldenummer: 06025325.9
(22) Anmeldetag: 07.12.2006
(51) Int. Cl.: E06B 9/06

(54) **Sektional-Tor**
Sectional door
Porte sectionnelle

(30) Priorität: 07.12.2005 DE 202005019100 U
(43) Veröffentlichungstag der Anmeldung: 13.06.2007
(73) Patentinhaber: ITW Industrietore GmbH, 73072 Donzdorf (DE)
(72) Erfinder: Dressler, Bruno, 73072 Donzdorf (DE)
(74) Vertreter: Fürst, Siegfried

(56) Entgegenhaltungen:
- WO-A-03/104594
- WO-A-2005/003502
- DE-A1- 10 031 297
- DE-A1- 10 210 247
- DE-A1- 19 652 577
- US-A- 4 379 478

## Beschreibung

Die Erfindung betrifft ein Sektional-Tor mit mehreren vertikal verschiebbaren Paneelen zum Verschließen einer Gebäudeöffnung nach dem Oberbegriff des Anspruches 1, (siehe z.B. DE-A-19652577) bei dem jedes Paneel mit wenigstens einem Führungsteil an einer ersten Führung und mit wenigstens einem Stützteil an einer zweiten Führung gelagert ist.

Vertikal verschiebbare Tore zum Verschließen von Gebäudeöffnungen sind dem Fachmann in verschiedenen Ausführungsformen bekannt. Sie bestehen im Wesentlichen aus mehreren gleichartig aufgebauten Paneelen oder Rolltor-Elementen (Lamellen), die an einem vertikal verlaufenden Abschnitt von Führungen gelagert sind, vorzugsweise beidseits. Zum Öffnen und Schließen derartiger Tore dient üblicherweise ein elektromotorischer Antrieb, der über ein Zugmittel wie eine Kette, ein Gurt oder ein Band am untersten Paneel angreift und zum Öffnen des Tors dessen Elemente nach oben zieht.
Im geöffneten Zustand eines Tores sind die Lamellen zu einem Panzer um eine Wickelwelle aufgewickelt oder die Paneele werden an im Wesentlichen horizontal ausgerichteten Abschnitten der Führungen an oder in der Gebäudeöffnung obenseitig geführt, so dass die Paneele unter der Decke hängend oder liegend - in einer Parkposition - angeordnet sind.

Als nachteilig hierbei ist es anzusehen, dass zum Aufwickeln der Lamellen zu einem Panzer diese nur mit einer geringen Höhe beziehungsweise Breite ausgeführt sein können und dass zum Verschieben der Paneele in horizontaler Richtung - längs der Decke - ein Platzbedarf entsprechend der Größe (Höhe) des Tores notwendig ist.

Derartige Tore sind unter anderem beschrieben in der DE 41 15 541 A1 sowie der DE 29 39 834 A1 , bei denen ein Vertikal-Tor jeweils aus mehreren miteinander gekoppelten Paneelen offenbart ist.

Derartige Sektional-Tore weisen zudem den Nachteil auf, dass die Kopplung oder gelenkige Verbindung benachbarter Paneele untereinander einen erheblichen konstruktiven Aufwand erfordert und diese beweglichen Verbindungen anfällig für mechanische Defekte sind.

Aus der JP-A 01250588 ist ein gattungsgemäßes Sektional-Tor bekannt, bei dem die Paneelen beidseits mittels je einer Kette, die zugleich Zugelemente bei dieser Vorrichtung sind, verbunden sind und über diese Ketten beim Öffnen voneinander abgehoben werden.

Aus der DE 26 23 359 B2 ist zudem eine Verschlussvorrichtung für Wandöffnungen oder dergleichen bekannt, die mehrere gleichartige Lamellen aufweist, die in Führungsschienen geführt sind, in herabgelassenem Zustand übereinander angeordnet eine geschlossene Fläche bilden und in geöffnetem Zustand mittels einer im Bewegugsbereich der Lamellen angeordneten Umlenkvorrichtung oberhalb der Wandöffnung oder dergleichen in vertikaler Lage nebeneinander stapelbar sind.

An beiden Seiten der Lamellen sind um eine zur Längsachse jeder Lamelle parallelen Achse drehbar gehalterte Rollen vorgesehen, wobei benachbarte Lamellen mittels Gelenken miteinander verbunden sind, die an der einen Lamelle um die Achse der Rollen verschwenkbar und an der anderen Lamelle parallel zur Achse der Führungsschienen verschieblich angebracht sind. Sie weisen noch einen Vorsprung auf, der jeweils von einer Rolle der Umlenkvorrichtung so verschiebbar ist, dass das Gelenk um eines seiner Enden verschwenkt wird, wofür das die Form einer Platte aufweisende Gelenk zugleich die Form eines Schwinghebels besitzt.

Von Vorteil ist hier, dass die Lamellen/Paneele im oberen horizontal ausgerichteten Abschnitt der Vorrichtung, umgangssprachlich auch der Parkbereich genannt, im Wesentlichen vertikal und parallel zueinander beabstandet angeordnet hängen, so dass der sich längs erstreckende Platzbedarf gegenüber den zuvor genannten Vorrichtungen geringer ist.

Eine weitere Verschlussvorrichtung, welche auch einen Schwinghebel benutzt, ist aus der DE 19 65 2577 bekannt. Bei dieser Verschlussvorrichtung ist zwischen den geparkten Paneelen ein größerer Abstand als bei der zuvor genannten Verschlussvorrichtung.

Diese bauliche Ausführung hat jedoch den Nachteil, dass der Bewegungsgeschwindigkeit für das Öffnen oder Schließen des Tores Grenzen gesetzt sind. Mit dieser Verschlussvorrichtung ist jedoch eine Öffnungsgeschwindigkeit von größer 0,3 m/s nicht möglich; insbesondere bei besagten Toren deren Paneele breiter als 3 m sind.

Ausgehend von diesem Stand der Technik ist der Fachmann vor die Aufgabe gestellt, ein vertikales Sektional-Tor dahingehend zu verbessern, dass ein schnelles Bewegen fürs Öffnen oder Schließen gewährleistet ist, mechanische Beschädigungen vermieden werden sowie das Sektional-Tor nach dem Öffnen nur wenig Stauraum für das Parken der Paneelen erfordert.

Erfindungsgemäß wird die Aufgabe durch ein Sektional-Tor mit den Merkmalen des Anspruchs 1 gelöst.

Der Kerngedanke der Erfindung besteht darin, dass bei einem bekannten vertikalen Sektional-Tor, mit einzelnen im Wesentlichen gleichartig aufgebauten Paneelen, die entlang ihren oben- und untenseitigen Längskanten nicht gelenkig miteinander verbunden und somit zeitweilig voneinander trennbar sind, das Abheben benachbarter Paneele voneinander, für den Übergang von der vertikalen Bewegung in eine horizontale Bewegung, für das sogenannte Parken der Paneele oberhalb der Gebäudeöffnung in dem horizontalen Abschnitt des Sektional-Tores, nicht mit den bekannten in einer der beiden Führungen gelagerten und geführten, an den Lamellen bzw. Paneelen angreifenden, stützenden Teilen erfolgt, sondern - in neuer Art und im Gegensatz zum Stand der Technik - besagtes Abheben mittels einem gelenkig mit der jeweils oberen Paneele verbundenen Aushebeteil und einer Aushebeführung erfolgt. Bevorzugt ist das Aushebeteil während der Bewegung der Paneele beim Öffnen bzw. beim Schließen des Sektional-Tores nur zeitweilig in der Aushebeführung gelagert.

Somit ist es ermöglicht, insbesondere beim Öffnen des Sektional-Tores, d. h. wenn seine Paneelen in an sich bekannter Weise, vorzugsweise elektromotorisch, nach oben bewegt werden, die einzelnen Paneele wesentlich schneller als bei bekannten Vorrichtungen zu bewegen, wenigstens mit einer Geschwindigkeit die größer 0,3 m/s ist.
Der Vorteil der Erfindung besteht also darin, dass bei im Wesentlichen aufrechter Anordnung der voneinander getrennten Paneele im geöffneten Zustand des Sektional-Tores neben dem erheblich verringerten Platzbedarf ein sehr schnelles Öffnen und Schließen ermöglicht ist. Die Abmessungen der Paneele können auch größer gewählt werden, d.h. jedes einzelne Paneel ist höher als bei zu einem Panzer aufgewickelten Paneelen/Lamellen. Zudem ist die Störanfälligkeit des Sektional-Tores durch das Nichtvorhandensein mechanischer Verbindungen an den horizontalen Längskanten zwischen benachbarten Paneelen erheblich verringert.

Bevorzugt ist das Aushebeteil jedes Paneels zwecks Reibungs- und Geräuschminderung wenigstens eine Ausheberolle, die beim Öffnen des Sektional-Tores an besagter Aushebeführung geführt ist.

Die Aushebeführung ist bevorzugt beidseits im oberen Bereich des Sektional-Tores angeordnet. Vorzugsweise, in vertikaler Ausrichtung gesehen, zwischen der ersten und der zweiten Führung, insbesondere in dem Bereich, in dem die vertikalen Abschnitte der Führungen in einen kurvenförmigen Abschnitt übergehen, durch welche die vertikalen und horizontalen Abschnitte der Führungen miteinander zu durchgängigen Führungen verbunden sind, und reichen vorzugsweise bis in den im Wesentlich horizontal ausgerichteten Abschnitt des Sektional-Tores hinein, jedoch nicht unbedingt über die gesamte Länge von letzterem Abschnitt.

Dabei können die Führungseinrichtungen für die einzelnen Paneele in an sich beliebiger Weise, bevorzugt jedoch wie im Folgenden beschrieben, ausgestaltet werden.

Weitere Ausgestaltungen der Erfindung sind der Gegenstand von Unteransprüchen.

Um im geschlossenen Zustand des Sektional-Tores eine mechanisch sehr stabile und lösbare Verbindung zwischen benachbarten Paneelen zu erhalten sowie eine ausreichende Abdichtung des Sektional-Tores zu gewährleisten ist vorgeschlagen, dass die Paneele jeweils oben- bzw. untenseitig mit einer Nut bzw. einer korrespondierenden Feder versehen sind. Dabei greift in geschlossenem Zustand des Sektional-Tores eine obenseitige Feder, die an einer Oberkante eines Paneels ausgebildet ist, in eine korrespondierende Nut an der unteren Längskante des darüber liegenden Paneels ein. Mit einer derartigen Nut und Federverbindung ist zudem gewährleistet, dass die einzelnen Paneele in einfacher Weise voneinander gelöst werden können. Selbstverständlich können Nut und Feder auch umgekehrt angeordnet sein.

Die - beim Öffnen - zum Trennen der benachbarten Paneele voneinander, jedem Paneel zugeordneten, vorzugsweise beidseitig angeordneten Aushebeteile, bevorzugt Ausheberollen, sind jeweils über zwei Stützarme mit dem jeweiligen Führungsteil benachbarter Paneele verbunden. Dabei sind die Stützarme, beispielsweise Stäbe aus Metall, jeweils beweglich mit den Aushebeteilen sowie mit den Führungsteilen der benachbarten Paneele verbunden. Werden beim Anheben des Sektional-Tores die Ausheberollen eines Paneels über die Aushebeführung in einer vorbestimmten Bahn geführt, so wird das Paneel vom darunter befindlichen Paneel, das noch im Wesentlichen in senkrechter Richtung nach oben angehoben wird, abgehoben, wobei sich die Stützarme relativ zu den Führungsteilen und der Ausheberolle bewegen, so dass die Paneele in einer Reihe nebeneinander angeordnet werden können.

Während die erste Führung, im horizontalen Abschnitt des Sektional-Tores die obere Führung, und die zweite Führung, im horizontalen Abschnitt des Sektional-Tores die untere Führung, in Verbindung mit dem Führungsteil und dem Stützteil des jeweiligen Paneels, im Wesentlichen eine vertikal ausgerichtete Position für das Parken eines jeden Paneels erzeugen, wird durch die neue bauliche Ausführung der Verbindung von jeweils zwei benachbarten Paneels mit je einem, an deren Führungsteil angelenkten Stützarm, welche mit ihrem anderen Ende gemeinsam beweglich an dem Aushebeteil angreifen, der Abstand von Paneel zu Paneel in der Parkposition eingestellt.

Durch die besagte Aushebung der jeweils oberen Paneele von der darunter befindlichen Paneele im Bereich des Überganges von der vertikalen in die horizontale Bewegungsrichtung beim Öffnen, also im oberen Bereich der Gebäudeöffnung, mittels besagter Mittel zum Ausheben, die eine relativ gleich bleibende Bewegungsgeschwindigkeit in jedem Bewegungsabschnitt während des Öffnens und des Schließens ermöglichen und gewährleisten, eignet sich dieses Sektional-Tor insbesondere vorzüglich zum Einsatz als ein sogenanntes Schnelllauf-Tor.

Zur Beschaffenheit des Sektional-Tores ist vorgeschlagen, dass die Paneele aus Metall und/oder Kunststoff bestehen, insbesondere aus Aluminium, und in Form von Spritzguss-, Tiefzieh- oder gezogenen Teilen ausgebildet sind. Zusätzlich können in einem oder mehreren Paneelen auch transparente Abschnitte, vorzugsweise aus Kunststoff, ausgebildet sein, um einen Innenraum eines Gebäudes aufhellen zu können.
Zur Verbesserung der Wärmeisolierung des Sektional-Tores ist vorgeschlagen, dass an den Paneelen bzw. den Nuten und Federn jeweils Dichtungen, beispielsweise in Form von Gummilippen, angeordnet sind, um die Luftzirkulation durch das Sektional-Tor hindurch zu verringern.

Die Stützteile, die untenseitig jedem Paneel bevorzugt beidseits zugeordnet sind, werden vorzugsweise mit im Wesentlichen horizontal verlaufenden Streben mit den Unterkanten der Paneele verbunden, um derart eine Beabstandung zwischen der ersten und zweiten Führung zu erhalten. Die Streben sind beispielsweise in Form von Metallstäben ausgeführt.

Zur Ausgestaltung der Führungen sowie der zugeordneten Führungs- und Stützteile ist vorgeschlagen, dass diese jeweils bevorzugt als Schienen und Rollen ausgebildet sind, um das Öffnen und Schließen des Sektional-Tores möglichst widerstandsfrei ausführen zu können. Prinzipiell können aber auch alle anderen Arten von Führungseinrichtungen, die dem Fachmann bekannt sind, eingesetzt werden.

Zur Erhöhung der passiven Sicherheit des Sektional-Tores ist vorgeschlagen, dass dieses über einen Kontaktschalter oder eine Kontaktleiste, vorzugsweise an der Unterkante des untersten Paneels, verfügt. Sollte eine Person oder ein Fahrzeug das Sektional-Tor während des Schließvorgangs passieren und die Unterkante des Sektional-Tores die Person oder das Fahrzeug berühren, wird dies über einen an sich bekannten Druckschalter oder einen optischen Schalter festgestellt und das Sektional-Tor sofort angehalten und wieder angehoben.

Die Erfindung wird im Folgenden anhand eines Ausführungsbeispiels unter Bezugnahme auf die zugehörige Zeichnung näher erläutert. Es zeigt in schematischer Darstellung:
- Fig. 1: ein neues Sektional-Tor in Seitenansicht,
- Fig. 2: eine Schnittdarstellung entlang der Schnittlinie 2-2 in Figur 1 und
- Fig. 3: Details der in Figur 1 gezeigten Aushebeführung.

Bei dem in Figur 1 dargestellten Ausführungsbeispiel handelt es sich um ein vertikales Sektional-Tor 1 mit dem eine Gebäudeöffnung 16 verschlossen werden kann. Das Sektional-Tor 1 ist hierzu beidseits der Gebäudeöffnung 16 derart an einer Wand 18 des Gebäudes angeordnet, dass die Gebäudeöffnung 16 mit im Wesentlichen in vertikaler Richtung verfahrbaren Paneelen 2a,...2n verschlossen oder geöffnet werden kann, wie durch den Doppelpfeil 20 angedeutet. Hierzu besteht das Sektional-Tor 1 aus mehreren Paneelen 2a, 2b, 2c;...2n, die im Wesentlichen gleichartig aufgebaut sind; die Innenseite hat das Bezugszeichen 2".
Jedes der Paneele 2a,...2n ist beidseits über ein Führungsteil 5 im Bereich der Oberkante seiner Stirnseiten an einer ersten Führung 7 geführt, so dass beim Öffnen und Schließen des Sektional-Tores 1 das Führungsteil 5 entlang der Bahn der Führung 7 verschoben wird. In gleicher Weise ist jedes Paneel 2a,...2n beidseits mit einem jeweils untenseitig angeordneten Stützteil 6 an einer zweiten Führung 8 geführt, so dass jedes Paneel 2a,...n einer vorgeschriebenen Bahn folgt. Das Stützteil 6 ist hierzu über eine horizontale Strebe 6a von der Innenseite 2" des Paneels beabstandet, um einen Versatz der beiden Führungen 7, 8 zu erhalten.

Im Bereich der Gebäudeöffnung 16 sind die Führungen 7 und 8 mit ihren Abschnitten 7v und 8v im Wesentlichen parallel zueinander beabstandet vertikal geführt und gehen oberhalb der Gebäudeöffnung 16 dann unter Zwischenschaltung von jeweils einem kurvenförmigen Abschnitt 7k, 8k jeweils in einen im Wesentlichen horizontal geführten Abschnitt 7h, 8h über.

In diesem horizontalen Bereich des Sektional-Tores 1 sind die Führungsabschnitte 7h, 8h in vertikaler Ausrichtung in einem Abstand angeordnet, der bezüglich dem Abstand zwischen dem Führungsteil 5 und dem Stützteil 6 der Paneelen 2a,...n und unter Beachtung von weiteren Vorgaben des Anwenders eines neuen Sektional-Tores gewählt ist. Soll die im Wesentlichen vertikale Ausrichtung der Paneele in der Parkposition mehr zu einer Schrägstellung neigen, so wird besagter Abstand zwischen den beiden Führungsabschnitten 7h, 8h geringer sein als der Abstand zwischen dem Führungsteil und dem Stützteil. Soll nach einer anderen anwenderseitigen Vorgabe die Stellung der geparkten Paneele steiler sein, so wird der Abstand zwischen den Führungsabschnitten 7h, 8h sich betragsmäßig dem Abstand zwischen dem Führungsteil 5 und Stützteil 6 nähern oder max. gleich sein.

Jedes Paneel 2a,...2n ist oben- und untenseitig mit einer Nut 3 und einer korrespondierend ausgebildeten Feder 4 ausgestattet, die in geschlossenem Zustand des Sektional-Tores 1 bündig ineinander eingreifen, wie an den Paneelen 2a, 2b ersichtlich.

Zum Öffnen und Schließen des Sektional-Tores 1 dient eine an sich bekannte Antriebseinheit mit einem Elektromotor 10, der eine Antriebsrolle 11 antreibt, wie durch den Doppelpfeil 19 angedeutet, wobei auf der Antriebsrolle 11 ein flexibles Zugmittel 12, beispielsweise ein Seil oder ein Gurt, auf- und abwickelbar ist, und das Zugmittel 12 untenseitig am untersten Paneel 2a des Sektional-Tores 1 über ein Befestigungsmittel 13 angreift. Der Antriebseinheit ist eine Steuereinheit (nicht dargestellt) zugeordnet.

Jedem Paneel 2a,...2n ist zusätzlich beidseits ein Aushebeteil, hier in Ausführung als Ausheberolle 15 zugeordnet, welches im oberen Bereich des Sektional-Tores 1 an einer Aushebeführung 9 geführt werden kann, um derart beispielsweise das Paneel 2c vom Paneel 2b zu trennen und im Wesentlichen in horizontaler Richtung zu verfahren, so dass die in im Wesentlichen aufrechter Position abgelegten Paneele 2a,...2n platzsparend unter der Decke 17 angeordnet werden können.

Hierzu ist jedes Aushebeteil, hier die Ausheberolle 15, über in sich starre Stützarme 14a, 14b bzw. 14m, 14n jeweils drehbeweglich mit den Führungsteilen 5 zweier benachbarter Paneele, beispielsweise 2n, 2d bzw. 2b, 2a verbunden. Jedes Aushebeteil 15 und jedes Paar von Stützarmen 14a, 14b;...; 14m, 14n bilden ein zirkelförmiges Bauteil, welches vordergründig ein Hebeteil ist, zudem aber auch benachbarte Paneele miteinander verbindet.

Die entsprechende Formgebung beziehungsweise der Verlauf der Aushebeführung 9, die vorzugsweise beidseits des Sektional-Tores 1 angeordnet ist, ist dem Fachmann in Abhängigkeit der Dimensionierung der Paneele 2,...2n sowie der Formgebung der Führungen 7, 8 möglich.

Mit einem derartigen Sektional-Tor 1 können die Paneele 2a,...2n platzsparend unter der Decke 17 an einer Gebäudeöffnung 16 gelagert werden, sehr schnell, mit einer Öffnungs- bzw. Schließgeschwindigkeit von mehr als 0,3 m/s bewegt werden, wobei das Sektional-Tor 1 unanfällig gegen mechanische Beschädigungen ist.

Nach der in der Figur 1 gezeigten Ausführung ist jeweils die Länge der beiden Stützarme 14a, 14b;...14m, 14n, mit denen benachbarte Paneele 2n, 2d;...2b, 2a, unter Zwischenschaltung des Aushebeteiles 15 miteinander verbunden sind, also jedes Paar Stützarme betragsmäßig immer gleich.
Sofern innerhalb eines Sektional-Tores 1 jedoch z. B. die Höhe der verwendeten Paneele 2a,...2n voneinander unterschiedlich ist - egal aus welchen Gründen, z. B wegen einem Sichtfenster oder dergleichen in einem oder mehreren der Paneele - kann die Länge der beiden Stützarme des betroffenen Paares betragsmäßig von der der anderen Paare von Stützarmen abweichen.

Grundsätzlich ist die Ausführung der neuen Bauteile des vorgestellten neuen Sektional-Tores 1 so, dass ein zwischen den Stützarmen jedes Paares von Stützarmen 14a, 14b;...14m, 14n liegender Öffnungswinkel α im vertikalen Bereich des Sektional-Tores 1 ein stumpfer Winkel und im horizontalen Bereich des Sektional-Tores 1 im Wesentlichen ein spitzer Winkel ist, maximal ein rechter Winkel.

In der Figur 2 ist in einer Schnittdarstellung entlang der Schnittlinie 2-2 in Figur 1 eine der Seiten des Sektional-Tores 1 gezeigt. In der Figur geht die Blickrichtung des Betrachters, von unten nach oben gesehen, vom Gebäudeinneren nach außen, so dass in dieser Figur der linke Bereich des neuen Sektional-Tores 1 gezeigt ist. Links der Gebäudeöffnung 16 sind an der Wand 18 die Teile der Führung angeordnet. Die erste Führung 7, hier deren vertikaler Abschnitt 7v, ist fluchtend mit der durch die Paneelen 2a,...2n im geschlossenen Zustand gebildeten Flächenebene im Bereich der Wand angeordnet. Beabstandet zu dieser Flächenebene der Paneele 2a,...2n, also ins Rauminnere gerichtet, ist der vertikale Abschnitt 8v der zweiten Führung 8 vorgesehen. Bei der gezeigten Ausführung werden die der jeweils anderen Führung zugewandten Teile der Führungen 7 und 8 gemeinsam genutzt, wodurch der bauliche Aufwand verringert wird.
Die Paneelen 2a,...2n, hier in der Figur das Paneel 2b, werden mit ihrem jeweils oben angeordneten Führungsteil 5 im vertikalen Abschnitt 7v der ersten Führung gelagert und geführt. Der untere Abschnitt dieser Paneelen, hier gezeigt am Paneel 2b, ist mit den Streben 6a mit dem Stützteil 6 verbunden, welches in dem vertikalen Abschnitt 8v der zweiten Führung gelagert und geführt ist.
In dieser Draufsicht ist zudem auch die Lage des Aushebeteiles, hier der Ausheberolle 15 bezüglich der ersten 7v und der zweiten 8v Führung ersichtlich. Dieses Aushebeteil 15 ist mit dem Stützarm 14m, welches hier zweiteilig ausgeführt ist, mit dem Führungsteil 5 des Paneels 2b beweglich verbunden. Das Aushebeteil 15 ist zudem mit dem Stützarm 14n verbunden, welches 14n bis hinunter zum Führungsteil 5 des unter dem Paneel 2b vertikal angeordneten Paneel 2a reicht und an dessen Führungsteil beweglich angelenkt ist. Dieses Paneel 2a ist hier wegen der Darstellung in Draufsicht nicht zu sehen, jedoch in Figur 1 .
In der vertikal Ebene des Stützarmes 14n ist dann noch der durch die Schnittführung zu dieser Figur geschnittene Stützarm 14f zeichnerisch angedeutet, welcher vom Führungsteil 5 des Paneels 2b zum Aushebeteil 15 des darüber befindlichen Paneels 2c, siehe Figur 1, geführt ist. Zwecks Übersichtlichkeit in der Darstellung in Fig.2 ist die Verbindung des einen Endes des Stützarmes 14f mit dem Führungsteil 5 des zu sehenden Paneels 2b nicht dargestellt.
Gezeigt ist noch die Lage der Feder 4 an der oberen Längsseite des Paneels 2b.

In der Figur 3 sind Details zu der in Figur 1 gezeigten Aushebeführung 9 dargestellt. In Analogie zu der abschnittsweisen Gliederung der ersten Führung 7 und der zweiten Führung 8 ist auch die Aushebeführung 9 - zumindest gedanklich - in einen vertikal gerichteten Abschnitt 9v, einen kurvenförmigen Abschnitt 9k und einen im Wesentlichen horizontal gerichteten Abschnitt 9h untergliedert. Die Aushebeführung 9 ist oberhalb des kurvenförmigen Abschnittes 8k und des horizontalen Abschnittes 8h der zweiten Führung 8 angeordnet.
Auf die Darstellung der ersten, in dem dargestellten Ausschnitt des Sektional-Tores 1 die obere Führung wurde hier verzichtet, da deren Lage bezüglich der zweiten Führung 8 und der Aushebeführung 9 bereits in der Figur 1 ersichtlich ist.
Zur Vermeidung von eventuellen Havarien ist vorbeugend oberhalb der Aushebeführung 9 noch eine Sicherungsschiene 21 angeordnet, die ebenfalls gedanklich in einen vertikalen Abschnitt 21 v, einen kurvenförmigen Abschnitt 21 k und einen horizontalen Abschnitt 21 h unterteilt ist. Der Abstand und die Kantenführung der vertikalen Abschnitte 9v und 21v ist so gewählt, dass das Aushebeteil 15 während der Aufwärtsbewegung der Paneele 2a,...2n einen ungefährdeten Ein- und Anlauf an die Aushebeführung 9 hat, das heißt die Kanten bzw. einander zugewandten Flächen dieser Abschnitte sind einen Trichter bildend angeordnet. Im kurvenförmigen Abschnitt 9k, 21 k ist der Abstand der Kanten bzw. der einander zugewandten Flächen beider Bauteile im Wesentlichen gleichmäßig. Zum Auslauf des horizontalen Abschnittes 9h, 21 h hin öffnet sich der Kanal, wobei im dargestellten Ausführungsbeispiel der horizontale Abschnitt 21h der Sicherungsschiene 21 zur Bildung einer trichterförmigen Öffnung schräg auslaufend verläuft.

### Bezugszeichen

- 1: Sektional-Tor
- 2": Innenseite
- 2a...2n: Paneele
- 3: Nut
- 4: Feder
- 5: Führungsteil
- 6: Stützteil
- 6a: Strebe
- 7: erste Führung (obere Führung)
7v vertikaler Abschnitt von Pos. 7
7k kurvenförmiger Abschnitt von Pos. 7
7h horizontaler Abschnitt von Pos. 7
- 8: zweite Führung (untere Führung)
8v vertikaler Abschnitt von Pos. 8
8k kurvenförmiger Abschnitt von Pos. 8
8 h horizontaler Abschnitt von Pos. 8
- 9: Aushebeführung (mittlere Führung)
9v vertikaler Abschnitt von Pos. 9
9k kurvenförmiger Abschnitt von Pos. 9
9h horizontaler Abschnitt von Pos. 9
- 10: Elektromotor
- 11: Antriebsrolle
- 12: Zugmittel
- 13: Befestigungseinrichtung
- 14a...14n: Stützarme
- 15: Aushebeteil (Ausheberolle)
- 16: Gebäudeöffnung
- 17: Decke
- 18: Wand
- 19: Drehrichtung von Pos. 11
- 20: Bewegungsrichtung von Pos. 2
- 21: 21v vertikaler Abschnitt von Pos. 21
21k kurvenförmiger Abschnitt von Pos. 21
21h horizontaler Abschnitt von Pos. 21
- α: Öffnungswinkel

## Patentansprüche

1. Sektional-Tor (1) mit mehreren vertikal verschiebbaren Paneelen (2), wobei
• jedes Paneel (2a, ...2n) jeweils beidseits mit einem, obenseitig an seiner Stirnseite angeordneten Führungsteil (5) an einer ersten Führung (7) und untenseitig mit einem Stützteil (6) an einer zweiten Führung (8) gelagert ist,
• die Paneelen (2a,...2n) voneinander trennbar sind,
• die Paneelen (2a,...2n) in herabgelassenem Zustand übereinander angeordnet eine geschlossene Fläche bilden und
• im geöffneten Zustand mittels horizontal ausgerichteter Abschnitte (7h, 8h) der Führungen (7 und 8) oberhalb einer Wandöffnung (16) im Wesentlichen vertikal und mit parallelem Abstand zueinander gelagert sind,
**dadurch gekennzeichnet, dass**
die Paneelen (2a,...2n) zwecks Übergang von einer vertikalen Bewegungsrichtung in eine horizontale Bewegungsrichtung voneinander dadurch trennbar sind, dass jedes Paneel (2a,...2n) über ein Aushebeteil, in Form einer Ausheberolle (15), an einer Aushebeführung (9) aushebbar ist, wobei
jede Ausheberolle (15) jeweils über
Stützarme (14a, 14b;...;14m, 14n) mit den Führungsteilen (5) benachbarter Paneele (2a,...2n) gelenkig verbunden ist.

2. Sektional-Tor (1) nach Anspruch 1,
**dadurch gekennzeichnet, dass**
jedes Paneel (2a, ...2n) oben- und untenseitig mit einer Nut (3) und einer Feder (4) versehen ist.

3. Sektional-Tor (1) nach einem der Ansprüche 1 bis 2, **dadurch gekennzeichnet, dass**
die Paneele (2a,...2n) aus Metall und/oder Kunststoff bestehen, insbesondere mit transparenten Abschnitten ausgestattet sind.

4. Sektional-Tor (1) nach einem der Ansprüche 1 bis 3, **dadurch gekennzeichnet, dass**
den Paneelen (2a,...2n) Dichtungen zugeordnet sind.

5. Sektional-Tor (1) nach einem der Ansprüche 1 bis 4,
**dadurch gekennzeichnet, dass**
jedes Stützteil (6) über eine Strebe (6a) an dem jeweiligen Paneel (2) angelenkt ist.

6. Sektional-Tor (1) nach einem der Ansprüche 1 bis 5, **dadurch gekennzeichnet, dass**
die Führungseinrichtungen (7, 8) der Paneele (2a,...2n) in Form von Schienen und Rollen ausgebildet sind.

7. Sektional-Tor (1) nach einem der Ansprüche 1 bis 6, **dadurch gekennzeichnet, dass**
dem Sektional-Tor (1) ein Kontaktschalter oder eine Kontaktleiste zugeordnet ist.

8. Sektional-Tor (1) nach Anspruch 1,
**dadurch gekennzeichnet, dass**
der zwischen jedem Paar von Stützarmen (14a, 14b;...14m, 14n) gebildete Öffnungswinkel (α) im Bereich geschlossener Paneelen (2a,...2n) ein stumpfer Winkel und im oberen horizontalen Abschnitt des Sektional-Tores (1) ein spitzer Winkel, maximal ein 90°-Winkel ist.

9. Sektional-Tor (1) nach Anspruch 1,
**dadurch gekennzeichnet, dass**
oberhalb der Aushebeführung (9) unter Bildung eines Kanals eine Sicherungsschiene (21) angeordnet ist.

10. Sektional-Tor (1) nach Anspruch 9,
**dadurch gekennzeichnet, dass**
der zwischen der Aushebeführung (9) und der Sicherungsschiene (21) gebildete Kanal beiden Ends eine jeweils kanaleinwärts gerichtete trichterförmige Ausbildung aufweist.

## Claims

1. Segmental door (1) with a plurality of vertically displaceable panels (2), wherein
- each panel (2a, ... 2n) is respectively mounted on both sides by a guide part (5), which is arranged at the top at its end, at a first guide (7) and at the bottom by a support part (6) at a second guide (8),
- the panels (2a, ... 2n) are separable from one another,
- the panels (2a, ... 2n) arranged in a lowered state one above the other form a closed surface and
- in opened state are mounted by means of horizontally oriented sections (7h, 8h) of the guides (7 and 8) above a wall opening (16) to be substantially vertical and with a parallel spacing from one another,
**characterised in that**
the panels (2a, ... 2n) for the purpose of transfer from a vertical movement direction to a horizontal movement direction are separable from one another in such a manner that each panel (2a, ... 2n) can be raised by way of a lifting part, in the form of a lifting roller (15), at a lifting guide (9), wherein each lifting roller (15) is pivotably connected by way of respective support arms (14a, 14b; ...; 14m, 14n) with the guide points (5) of adjacent panels (2a, ... 2n).

2. Segmental door (1) according to claim 1, **characterised in that** each panel (2a, ... 2n) is provided at the top and bottom with a groove (3) and a key (4).

3. Segmental door (1) according to one of claims 1 and 2, **characterised in that** the panels (2a, .... 2n) consist of metal and/or plastics material, in particular are equipped with transparent sections.

4. Segmental door (1) according to any one of claims 1 to 3, **characterised in that** seals are associated with the panels (2a, ... 2n).

5. Segmental door (10 according to any one of claims 1 to 4, **characterised in that** each support part (6) is articulated to the respective panel (2) by way of a strut (6a).

6. Segmental door (1) according to any one of claims 1 to 5, **characterised in that** the guide devices (7, 8) of the panels (2a, ... 2n) are constructed in the form of rails and rollers.

7. Segmental door (1) according to any one of claims 1 to 6, **characterised in that** a contact switch or a contact strip is associated with the segmental door (1).

8. Segmental door (1) according to claim 1, **characterised in that** the opening angle (α), which is formed between each pair of support arms (14a, 14; ... 14m, 14n), is an obtuse angle in the region of closed panels (2a, ... 2n) and is an acute angle, at most a 90° angle, in the upper horizontal section of the segmental door (1).

9. Segmental door (1) according to claim 1, **characterised in that** a securing rail (21) is arranged above the lifting guide (9) to form a channel.

10. Segmental door (1) according to claim 9, **characterised in that** the channel formed between the lifting guide (9) and the securing rail (21) has at each end a respective funnel-shaped construction directed inwardly of the channel.

## Revendications

1. Porte sectionnelle (1) comprenant plusieurs panneaux (2) aptes à coulisser verticalement, dans laquelle
• chaque panneau (2a,... 2n) est respectivement monté, de part et d'autre, sur un premier guide (7) par une pièce de guidage (5) disposée en partie haute à sa face extrême et, en partie basse, sur un second guide (8) par une pièce d'appui (6),
• les panneaux (2a,... 2n) peuvent être séparés les uns des autres,
• lesdits panneaux (2a,... 2n) placés en superposition forment une surface fermée, à l'état abaissé, et
• sont montés pour l'essentiel verticalement et parallèlement à distance les uns des autres au-dessus d'une ouverture (16) de paroi, à l'état ouvert, au moyen de régions (7h, 8h) desdits guides (7 et 8) qui sont orientées horizontalement, **caractérisée par le fait que**
les panneaux (2a,... 2n) peuvent être séparés les uns des autres en vue de passer d'une direction verticale de mouvement à une direction horizontale de mouvement, en ce sens que chaque panneau (2a,... 2n) peut être soulevé, sur un guide de soulèvement (9), par l'intermédiaire d'une pièce de levage revêtant la forme d'un galet de levage (15), sachant que
chaque galet de levage (15) est respectivement relié de manière articulée, par l'intermédiaire de bras d'appui (14a, 14b ;... 14m, 14n), aux pièces de guidage (5) de panneaux (2a,... 2n) voisins.

2. Porte sectionnelle (1) selon la revendication 1,
**caractérisée par le fait que**
chaque panneau (2a,... 2n) est pourvu d'une rainure (3) et d'une languette (4) en parties haute et basse.

3. Porte sectionnelle (1) selon l'une des revendications 1 à 2,
**caractérisée par le fait que**
les panneaux (2a,... 2n) sont constitués d'un métal et/ou d'une matière plastique, et sont notamment munis de régions transparentes.

4. Porte sectionnelle (1) selon l'une des revendications 1 à 3,
**caractérisée par le fait que**
des garnitures d'étanchement sont associées aux panneaux (2a,... 2n).

5. Porte sectionnelle (1) selon l'une des revendications 1 à 4,
**caractérisée par le fait que**
chaque pièce d'appui (6) est articulée, sur le panneau (2) respectif, par l'intermédiaire d'une entretoise (6a).

6. Porte sectionnelle (1) selon l'une des revendications 1 à 5,
**caractérisée par le fait que**
les dispositifs de guidage (7, 8) des panneaux (2a,... 2n) sont réalisés sous la forme de rails et de galets.

7. Porte sectionnelle (1) selon l'une des revendications 1 à 6,
**caractérisée par le fait**
**qu'**un interrupteur de contact ou une barrette de contact est associé(e) à ladite porte sectionnelle (1).

8. Porte sectionnelle (1) selon la revendication 1,
**caractérisée par le fait que**
l'angle d'ouverture (α), formé entre les bras d'appui (14a, 14b ;... 14m, 14n) de chaque paire, est un angle obtus dans la région de panneaux (2a,... 2n) fermés, et un angle aigu représente, au maximum, un angle de 90° dans le tronçon horizontal supérieur de ladite porte sectionnelle (1).

9. Porte sectionnelle (1) selon la revendication 1,
**caractérisée par le fait**
**qu'**un rail de sûreté (21) est disposé au-dessus du guide de soulèvement (9), en formant un canal.

10. Porte sectionnelle (1) selon la revendication 9,
**caractérisée par le fait que**
le canal formé entre le guide de soulèvement (9) et le rail de sûreté (21) présente, aux deux extrémités, une réalisation infundibuliforme respectivement dirigée vers l'intérieur dudit canal.
